# FASCICULE DE BREVET EUROPEEN

(11) **EP 0 182 729 B1**
(45) Date de publication et mention de la délivrance du brevet: **07.09.1988**
(21) Numéro de dépôt: 85440063.7
(22) Date de dépôt: 23.10.1985
(51) Int. Cl.: E05B 47/00, E05B 15/02

(54) **Serrure électrique à gâche de forme particulière, notamment pour porte d'accès à des locaux sécurisés**
Elektrisches Schloss mit einem speziell geformten Schliessstück, insbesondere für Eingangstüren gesicherter Räume
Electric lock with a particularly shaped keeper, especially for the entrance doors of secured rooms

(30) Priorité: 25.10.1984 FR 8416736
(43) Date de publication de la demande: 28.05.1986
(73) Titulaire: RITZENTHALER S.A., Société Anonyme, 67600 Baldenheim (FR); Diemert, Jean-Marc, F-67600 Selestat (FR)
(72) Inventeur: Diemert, Jean-Marc, F-67600 Selestat (FR)
(74) Mandataire: Nuss, Pierre

(56) Documents cités:
- EP-A- 0 045 225
- EP-A- 0 077 254
- CH-A- 557 464
- DE-C- 94 152
- FR-A- 2 178 250
- FR-A- 2 535 773

## Description

La présente invention concerne le domaine du contrôle d'accès à des locaux, en particulier de banques, ou analogues, équipés de portes ou de sas munis de dispositifs de verrouillage commandés au moyen de dispositifs électriques ou électroniques, et a pour objet une serrure électrique, notamment pour porte d'accès à des locaux sécurisés.

Actuellement la sécurité de tels locaux est généralement assurée au moyen de portes équipées de gâches ou de serrures électriques commandées électriquement ou par un appareillage électronique autorisant ou interdisant l'entrée. Un tel équipement peut être monté directement sur de simples portes existantes, mais il a également été prévu de réaliser des ensembles qui offrent une plus grande sécurité et qui comportent deux portes asservies électriquement afin que leur ouverture simultanée ne puisse s'effectuer. Ces ensembles sont couramment appelés « sas asservis =.

Ces dispositifs connus nécessitent des verrouillages de porte à commande électrique et comportent des gâches ou serrures électriques, qui ne présentent cependant pas une bonne souplesse d'utilisation, et dont la sécurité peut être insuffisante. En outre, leur installation sur des portes existantes est délicate, voire impossible à réaliser.

L'utilisation de gâches électriques entraîne certains inconvénients, à savoir, une surface d'emprise du pêne dans la gâche souvent trop faible pour assurer un verrouillage solide, cette surface étant parfois sérieusement diminuée en cas d'affaissement de la porte. En outre, une telle gâche est autobloquante, de sorte que sa libération n'est pas possible si une personne pousse sur la porte simultanément à la délivrance de l'autorisation électrique. Enfin, les portes équipées de ces gâches nécessitent des ferme-portes développant une force importante, en particulier dans le cas de portes de sécurité d'un poids éjevé, afin d'assurer un bon enclenchement du pêne dans la gâche lors de la fermeture, de sorte que la manoeuvre des portes ainsi équipées occasionne une gêne pour les personnes âgées et les enfants.

Les serrures électriques existantes présentent également certains défauts obérant gravement leur capacité à réaliser une fermeture sûre. En effet, soit elles présentent un encombrement important empêchant leur incorporation dans des huisseries métalliques, soit leur montage sur des portes existantes est difficile, voire impossible, soit elles sont autobloquantes. En outre, du fait que la sécurité de verrouillage est pratiquement toujours réalisée au moyen d'électro-aimants, une porte incomplètement fermée à cause du vent, du ferme-porte, d'une petite inclusion, ou d'une légère déformation du cadre, est impossible à verrouiller du fait que lesdits électro-aimants présentent une course et une force limitées et ne peuvent donc assurer simultanément le parachèvement de la fermeture et le verrouillage.

On connaît également par EP-A-0 077 254, une serrure électrique essentiellement constituée par un bloc compact comportant un pêne mobile motorisé et pouvant être monté en applique sur les traverses supérieures des portes existantes, et par une gâche destinée à être montée en applique sur l'ouvrant des portes.

La présente invention a pour but d'améliorer une serrure électrique du type de celle décrite dans le document EP-A-0 077 254 de façon à réduire son encombrement.

Elle a, en effet, pour objet, une serrure électrique, pour porte d'accès à des locaux sécurisés, essentiellement constituée par un bloc compact comportant un pêne mobile motorisé et pouvant être monté en applique sur les traverses supérieures des portes existantes, et par une gâche destinée à être montée en applique sur l'ouvrant des portes, caractérisée en ce que la gâche comporte un cône d'introduction pour le parachèvement de la fermeture de la porte et une chape prolongeant ledit cône et assurant le verrouillage final, et en ce que le pêne est déplaçable perpendiculairement à son axe et parallèlement à l'axe longitudinal du bloc compact de forme allongée, ledit pêne se présentant sous la forme d'un doigt dont l'extrémité libre est pourvue d'un galet monté sur roulement.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective de la serrure conforme à l'invention ;
la figure 2 est une vue de détail du bloc compact comportant le pêne ;
la figure 3 est une vue en perspective d'une porte équipée d'une serrure conforme à l'inven-. tion, et
la figure 4 est une vue en plan et en coupe de la porte.

Conformément à l'invention, et comme le montre plus particulièrement, à titre d'exemple, la figure 1 des dessins annexés, la gâche 3 de la serrure électrique pour porte d'accès à des locaux sécurisés, comporte un cône d'introduction 4 pour le parachèvement de la fermeture de la porte et une chape 5 prolongeant ledit cône 4 et assurant le verrouillage final, le bloc compact 1, de forme allongée, étant habillée d'un capot de protection 6 muni d'une ouverture de passage (non représentée) de l'axe du pêne 2, qui est mobile en translation, se déplaçant parallèlement à l'axe du bloc compact, et qui se présente sous la forme d'un doigt faisant saillie par rapport au bloc compact 1 et disposé selon un axe perpendiculaire à l'axe longitudinal du bloc compact 1, et dont l'extrémité libre est pourvue d'un galet 7 monté sur roulement. Ce mode de réalisation du pêne 2 permet de faciliter son déplacement, même sans une forte poussée.

Le cône d'introduction 4 et la chape profonde 5 de la gâche 3 s'étendent respectivement sur des zones de longueur a et b de la gâche 3, qui est munie, en outre, de trous 8 de fixation sur l'ouvrant de la porte.

L'actionnement du pêne 2 est réalisé au moyen d'un motoréducteur9 agissant, par l'intermédiaire d'une tige filetée 10, sur un axe 11 solidaire du pêne 2 et guidé en translation dans un palier 12, la course du pêne étant réglée au moyen de butées de fin de course 13 montées sur le palier 12 et coopérant avec un ergot 14 solidaire de l'axe 11 (figure 2). Ce motoréducteur 9 permet d'assurer le parachèvement de la fermeture de la porte par introduction du galet 7 du pêne 2 sur la zone de longueur a du cône 4 de la gâche 3, puis le verrouillage final sur la zone de longueur b de la chape profonde 5.

Le motoréducteur 9 est monté coulissant sur le bloc 1 au moyen d'un guidage 15 et est bridé en position de travail par un électro-aimant 16 contre l'action d'un ressort de rappel 17 fixé sur le motoréducteur 9 au moyen d'un axe 18 et solidaire du bloc 1 par l'intermédiaire d'un axe 19, ce ressort de rappel 17 amenant le motoréducteur 9, ensemble avec le pêne 2, en dehors des zones d'introduction a et de verrouillage b de la gâche 3 lors d'une coupure de l'alimentation de l'électro-aimant 16.

En effet, dans le cas d'une telle coupure de l'alimentation de l'électro-aimant 16, ce dernier libère le motoréducteur 9, qui est déplacé, ensemble avec le pêne 2 en position de déverrouillage. Ce mode de réalisation permet, notamment, une libération de porte quasi-instantanée conformément aux règles de sécurité incendie.

La commande du motoréducteur 9 est effectuée par un circuit électronique de gestion 20 monté dans lé bloc 1 et actionné par un interrupteur à lame souple 21, également monté dans le bloc 1, et qui coopère en position de parachèvement de fermeture et de verrouillage avec un aimant 22 monté sur la gâche 3. Ainsi, dans la position précitée, l'aimant 22 attire la lame de l'interrupteur 21, dont le contact est alors fermé, et qui actionne le circuit= électronique de gestion 20, qui délivre une impulsion de commande du motoréducteur 9 dans le sens d'une fermeture et d'un verrouillage de la porte.

Conformément à une autre caractéristique de l'invention, et comme le montre la figure 3, le circuit électrique d'alimentation de l'électro-aimant 16 de maintien en position de travail du motoréducteur 9 est branché en série avec les contacts électriques d'un barrillet 23 à contact incorporé normalement fermé, dont l'ouverture peut être effectuée par introduction et rotation d'une cié24. Ainsi, l'introduction de la clé 24 dans le barillet 23 a pour effet de couper l'alimentation de l'électro-aimant 16, de sorte que le motoréducteur et le pêne 2 sont amenés en position déverrouillée.

Selon une autre caractéristique de l'invention, et comme le montre la figure 4, la serrure est combinée avec une baguette verticale 25 fixée sur le bâti 26 de la porte du côté opposé aux gonds 27 et s'étendant sur toute la hauteur dudit châssis, l'épaisseur de cette baguette 25 étant au moins égale à l'espace 28 correspondant à l'ouverture à partir de laquelle le galet 7 du pêne 2 s'enclenche dans le cône 4 de la gâche 3.

Cette baguette 25 permet donc de fermer totalement l'espace 28, de sorte qu'il est impossible d'y passer les doigts, même des doigts d'enfants, et que des blessures graves sont évitées lors de la fermeture par la serrure électrique.

Grâce à l'invention, il est possible de réaliser des serrures électriques pour portes d'accès à des locaux sécurisés offrant une sécurité de fonctionnement totale et permettant un parachèvement de la fermeture ainsi qu'un verrouillage final.

## Revendications

1. Serrure électrique, pour porte d'accès à des locaux sécurisés, essentiellement constituée par un bloc compact comportant un pêne mobile motorisé et pouvant être monté en applique sur les traverses supérieures des portes existantes, et par une gâche destinée à être montée en applique sur l'ouvrant des portes, caractérisée en ce que la gâche (3) comporte un cône d'introduction (4) pour le parachèvement de la fermeture de la porte et une chape (5) prolongeant ledit cône (4) et assurant le verrouillage final, et en ce que le pêne (2) est déplaçable perpendiculairement à son axe et parallèlement à l'axe longitudinal du bloc compact de formé allongée, ledit pêne se présentant sous la forme d'un doigt dont l'extrémité libre est pourvue d'un galet (7) monté sur roulement.

2. Serrure, suivant la revendication 1, caractérisée en ce que l'actionnement du pêne (2) est réalisé au moyen d'un motoréducteur (9) agissant, par l'intermédiaire d'une tige filletée (10), sur un axe (11) solidaire du pêne (2) et guidé en translation dans un palier (12), la course du pêne étant réglée au moyen de butées de fin de course (13) montées sur le palier (12) et coopérant avec un ergot (14) solidaire de l'axe (11).

3. Serrure, suivant l'une quelconque des revendications 1 et 2, caractérisée en ce que le motoréducteur (9) est monté coulissant sur le bloc (1) au moyen d'un guidage (15) et est bridé en position de travail par un électro-aimant (16) contre l'action d'un ressort de rappel (17) fixé sur le motoréducteur (9) au moyen d'un axe (18) et solidaire du bloc (1) par l'intermédiaire d'un axe (19), ce ressort de rappel (17) amenant le motoréducteur (9), ensemble avec le pêne (2), en dehors des zones d'introduction (a) et de verrouillage (b) de la gâche (3) lors d'une coupure de l'alimentation de l'électro-aimant (16).

4. Serrure, suivant l'une quelconque des revendications 1 à 3, caractérisée en ce que la commande du motoréducteur (9) est effectuée par un circuit électronique de gestion (20) monté dans le bloc (1) et actionné par un interrupteur à lame souple (21) également monté dans le bloc (1), et qui coopère en position de parachèvement de fermeture et de verrouillage avec un aimant (22) monté sur la gâche (3).

5. Serrure, suivant la revendication 3, caractéri- sée en ce que le circuit électrique d'alimentation de l'électro-aimant (16) de maintien en position de travail du motoréducteur (9) est branché en série avec les contacts électriques d'un barillet (23) à contact incorporé normalement fermé, dont l'ouverture peut être effectuée par introduction et rotation d'une clé (24).

6. Serrure, suivant la revendication 1, caractérisée en ce qu'elle est combinée avec une baguette verticale (25) fixée sur le bâti (26) de la porte du côté opposé aux gonds (27) et s'étendant sur toute la hauteur dudit châssis, l'épaisseur de cette baguette (25) étant au moins égale à l'espace (28) correspondant à l'ouverture, à partir de laquelle le galet (7) du pêne (2) s'enclenche dans le cône (4) de la gâche (3).

7. Serrure, suivant l'une quelconque des revendications 1 à 6, caractérisée en ce que le bloc compact (1) est habillé d'un capot de protection (6) munie d'une ouverture de passage de l'axe du pêne (2).

## Claims

1. An electric lock, for an access door to secured rooms, essentially made up of a compact block comprising a motorised bolt and being capable of being mounted on mountings on the upper cross-members of existing doors and by a keeper intended to be mounted on mountings on the opening of the doors, characterised in that the keeper (3) comprises an introduction cone (4) for the completion of the closure of the door and a cover (5) extending the said cone (4) and ensuring the final locking, and in that the bolt (2) is displaceable perpendicularly to its axis and parallel to the longitudinal axis of the compact block of lengthened shape, the said bolt being in the shape of a finger, the free end of which is provided with a roller (7) mounted so as to roll.

2. A lock according to claim 1, characterised in that the operation of the bolt (2) is realised by means of a motor-reducer (9) acting, by means of a threaded rod (10), on one spindle (11) integral with the bolt (2) and guided in translation in a bearing (12), the course of the bolt being controlled by means of course end stops (13) mounted on the bearing (12) and co-operating with a lug (14) integral with the spindle (11).

3. A lock according to any one of claims 1 and 2, characterised in that the motor-reducer (9) is mounted so as to slide on the block (1) by means of guides (15) and is restrained in the operating position by an electromagnet (16) against the action of a return spring (17) fixed on the motor-reducer (9) by means of a spindle (18) and integral with the block (1) by means of a spindle (19), this return spring (17) bringing in the motor-reducer (9), together with the bolt (2), outside introduction zones (a) and locking zones (b) of the keeper (3) at the time of cutting the supply to the electromagnet (16).

4. A lock according to any one of claims 1 to 3, characterised in that the command of the motor-reducer (9) is effected by an electronic control circuit (20) mounted in the lock (1) and triggered by a flexible blade switch (21) also mounted in the block (1), and which co-operates in the position of completion of the closure and locking with a magnet (22) mounted on the keeper (3).

5. A lock according to claim 3, characterised in that the electrical supply circuit to the electromagnet (16) for keeping the motor-reducer (9) in the operating position is connected in series with the electrical contacts of a small drum (23) with a normally closed, incorporated contact, the opening of which can be effected by the introduction and rotation of a key (24).

6. A lock according to claim 1, characterised in that it is combined with a vertical rod (25) fixed on the frame (26) of the door on the side opposite the hinge-pins (27) and extending along the entire height of the said framework, the thickness of this rod (25) being at least equal to the space (28) corresponding to the opening, starting from which the roller (7) of the bolt (2) engages in the cone (4) of the keeper (3).

7. A lock according to any one of claims 1 to 6, characterised in that the compact block (1) is covered with a protective covering (6) provided with an opening for the passage of the spindle of the bolt (2).

## Patentansprüche

1. Elektrisches Schloß für Eingangstüren gesicherter Räume, im wesentlichen bestehend aus einem Kompaktblock, der einen mit einem Motor versehenen, beweglichen Riegel besitzt und aufliegend an die oberen Querbalken vorhandener Türen montiert werden kann, und aus einem zur aufliegenden Montage auf Türblättern bestimmten Schließstück, dadurch gekennzeichnet, daß das Schließstück (3) einen Eintrittskonus (4) zur Durchführung der Türschließung und eine den besagten Eintrittskonus (4) fortsetzende und eine die endgültige Verriegelung sichernde Lauffläche (5) besitzt, und daß der Riegel (2) senkrecht zu seiner Achse und parallel zur Längsachse des länglichen Kompaktblocks verschiebbar ist, wobei der besagte Riegel sich als Finger darstellt, dessen freies Ende mit einem auf Wälzlager montierten Rollkörper (7) versehen ist.

2. Schloß nach Anspruch 1, dadurch gekennzeichnet, daß die Betätigung des Riegels (2) mit Hilfe eines Getriebemotors (9) durchgeführt wird, der, mittels einer Schraubenspindel (10), auf eine mit dem Riegel (2) fest verbundene und in der Verschiebung in einem Lager (12) geführte Achse (11) einwirkt, wobei der Lauf des Riegels mittels Endanschlägen (13) reguliert wird, die auf dem Lager (12) montiert sind und mit einer mit der Achse (11) fest verbundenen Nocke (14) zusammenwirken.

3. Schloß nach einem der Ansprüche 1 und 2, dadurch gekennzeichnet, daß der Getriebemotor (9) gleitend an dem Kompaktblock (1) mittels einer Führung (15) befestigt ist und in Arbeitsstellung durch einen Elektromagneten (16) gegen die Wirkung einer an dem Getriebemotor (9) mittels einer Achse (18) befestigten und über eine Achse (19) mit dem Block (1) fest verbundenenen Rückholfeder (17) gespannt wird, wobei diese Rückholfeder (17) den Getriebemotor (9), zusammen mit dem Riegel (2) bei einer Unterbrechung der Speisung des Elektromagneten (16) über den Eintrittsbereich (a) und Verriegelungsbereich (b) des Schließstücks (3) hinausführt.

4. Schloß nach einem der Ansprüche 1 bis 3, dadurch gekennzeichnet, daß die Steuerung des Getriebemotors (9) durch einen in dem Kompaktblock (1) montierten und durch einen, von einem ebenfalls in dem Kompaktblock (1) befestigten Schalter mit elastischer Zunge (21) betätigten, elektronischen Steuerkreis (20) erfolgt, und der in der Position des Schließ- und Verriegelungsvorgangs mit einem auf dem Schließstück (3) befestigten Magneten (22) zusammenwirkt.

5. Schloß nach Anspruch 3, dadurch gekennzeichnet, daß der elektrische Speisestromkreis des Elektromagneten (16) zur Beibehaltung des Getriebemotors (9) in Arbeitsstellung mit den elektrischen Kontakten eines Zylinderschlosses (23) mit eingebautem Ruhekontakt in Serie geschaltet ist, das durch Einführen und Drehen eines Schlüssels (24) geöffnet werden kann.

6. Schloß nach Anspruch 1, dadurch gekennzeichnet, daß es mit einer an dem Rahmen (26) der Tür gegenüber den Angeln (27) und sich über die ganze Höhe des besagten Rahmens erstreckenden, vertikalen Leiste (25)- kombiniert wird, wobei die Dicke dieser Leiste (25) mindestens gleich dem der Öffnung entsprechenden Zwischenraum ist, von welchem aus der Rollkörper (7) des Riegels (2) in den Eintrittskonus (4) des Schließstücks (3) einfällt.

7. Schloß nach einem der Ansprüche 1 bis 6, dadurch gekennzeichnet, daß der Kompaktblock (1) mit einer, mit einer Durchgangsöffnung für die Achse des Riegels (2) versehenen Schutzkappe (6) verkleidet ist.
